# EUROPÄISCHE PATENTSCHRIFT

(11) **EP 2 138 798 B1**
(45) Veröffentlichungstag und Bekanntmachung des Hinweises auf die Patenterteilung: **19.07.2017**
(21) Anmeldenummer: 09008186.0
(22) Anmeldetag: 23.06.2009
(51) Int. Cl.: F28F 9/02

(54) **Sammelkasten, insbesondere eines Wärmeübertragers eines Kraftfahrzeuges, und Wärmeübertrager, insbesondere Kondensator, eines Kraftfahrzeuges**
Header box, in particular of a heat exchanger for automotive vehicle and heat exchanger, more particularly condenser for automotive vehicle
Chambre de distribution, notamment d'un échangeur de chaleur pour véhicule automobile, et échangeur de chaleur, notamment condenseur pour véhicule automobile

(30) Priorität: 23.06.2008 DE 102008029420
(43) Veröffentlichungstag der Anmeldung: 30.12.2009
(73) Patentinhaber: MAHLE Behr GmbH & Co. KG, 70469 Stuttgart (DE)
(72) Erfinder: Hirsch, Stefan, 70180 Stuttgart (DE); Molt, Kurt, 74321 Bietigheim-Bissingen (DE); Förster, Uwe, 71729 Erdmannhausen (DE); Euchenhofer, Albert, 75446 Wiernsheim (DE)
(74) Vertreter: Grauel, Andreas

(56) Entgegenhaltungen:
- WO-A1-2006/129598
- DE-A1-102004 037 688
- US-A- 5 366 008
- US-A1- 2006 086 486

## Beschreibung

Die Erfindung betrifft einen Sammelkasten, insbesondere eines Wärmeübertragers eines Kraftfahrzeuges, mit einem Rohrboden umfassend erste Kontaktflächen, mit einem Kastenteil umfassend zweite Kontaktflächen, bei welchem der Rohrboden und das Kastenteil an Lötbereichen miteinander verlötet sind, und bei welchem die ersten Kontaktflächen und die zweiten Kontaktflächen die Lötbereiche bilden können. Des Weiteren betrifft die Erfindung einen Wärmeübertrager, insbesondere einen Kondensator, eines Kraftfahrzeuges mit einem Wärmeübertragerblock und mit Sammelkästen, bei welchem Kühlrohre des Wärmeübertragerblocks in die Sammelkästen münden.

Gattungsgemäße Sammelkästen für Wärmeübertrager sind aus dem Stand der Technik gut bekannt und bestehen häufig aus wenigstens zwei Formteilen, die miteinander verlötet sind, so dass der Sammelkasten insbesondere flüssigkeitsdicht und druckfest ausgebildet werden kann. Bei den vorgenannten Formteilen handelt es sich in der Regel um einen Rohrboden und ein Kastenteil bzw. einen Deckel des Sammelkastens.

Aus der Offenlegungsschrift DE 103 15 371 A1 ist beispielsweise ein Wärmeübertrager mit einem mindestens zweiteiligen Sammelkasten aus einem Boden und einem Deckel bekannt, wobei der Boden und der Deckel an gemeinsamen Kontaktflächen miteinander verlötet sind. Damit der Sammelkasten besonders druckbeständig konstruiert ist, weist der Boden Randleisten auf, so dass der Deckel in den Boden eingelegt werden kann und mittels der Randleisten eine seitliche Führung erfährt. Darüber hinaus sind entlang der Mittelachse des Sammelkastens weitere Kontaktflächen geschaffen, die neben dem Randleistenbereich weitere Verlötungsbereiche am Sammelkasten bereitstellen. Insbesondere mittels der Randleisten kann auch eine gute Vorfixierung des Deckels an dem Boden gelingen, so dass die Kontaktflächen zum Bilden der Verlötungsbereiche am Boden und Deckel sicher übereinander angeordnet sind, so dass sie während eines Transportes der zusammen vorfixierten Bauteile und während des Lötprozesses sich gut überdecken können.

Bei einem anderen Wärmeübertrager aus der Offenlegungsschrift DE 10 2004 037 688 A1 besteht ein diesbezüglicher Sammelkasten ebenfalls wenigstens aus einem Boden und einem Deckel, die an gemeinsamen Kontaktflächen Verlötungsbereiche bilden, an welchen sie miteinander verlötet sind. Damit die beiden Bauteile des Sammelkastens vor dem eigentlichen Lötprozess vorteilhaft miteinander vorfixiert werden können, weist zumindest eines der beiden Formteile laschenartige Gebilde auf, welche den in den Deckel eingelegten Boden zumindest teilweise umgreifen können, so dass der Boden sich auch entgegen einer Einlegerichtung nicht mehr unbeabsichtigt von dem Deckel des Sammelkastens lösen kann. Mittels der laschenartigen Gebilde gelingt es, den Boden und den Deckel des Sammelkastens bereits vor dem Verlöten gut miteinander vorzufixieren.

Aus der Offenlegungsschrift US 2003/0159813 A1 sind ein Deckel eines Sammelkastens und ein Boden des Sammelkastens vor dem Verlöten an ihren Randbereichen miteinander der Länge nach vercrimpt, so dass der Deckel und der Boden für eine erste Handhabung des Sammelkastens gut vorfixiert sind. Zusätzlich ist in einem Längstrennwandbereich des Sammelkastens eine Rastverbindung vorgesehen, welche sich über die gesamte Länge des Längstrennwandbereiches erstreckt, wobei Rastnasen eines ersten Formteils in Hinterschneidungen eines zweiten Formteils des Sammelkastens einrasten können, wodurch der Deckel und Boden des Sammelkastens auch in diesem Längstrennwandbereich gut miteinander vorfixiert sind.

Aus der Offenlegungsschrift US 2006/0086486 ist ein Sammelkasten bekannt, dessen Rohrboden mit einem Kastenteil verlötet wird. Die Trennwand des Kastenteils weist entlang ihrer Längsachse in regelmäßigen Abständen angeordnete Erhebungen auf, die entsprechende, auf dem Mittelsteg des Rohrbodens angeordnete Durchgangslöcher durchstoßen.

Es ist Aufgabe vorliegender Erfindung gattungsgemäße Sammelkästen weiter zu entwickeln.

Die Aufgabe der Erfindung wird von einem Sammelkasten, insbesondere eines Wärmeübertragers eines Kraftfahrzeuges, mit einem Rohrboden umfassend erste Kontaktflächen, mit einem Kastenteil umfassend weitere Kontaktflächen gelöst, bei welchem der Rohrboden und das Kastenteil an Lötbereichen miteinander verlötet sind, und bei welchem die ersten Kontaktflächen und die zweiten Kontaktflächen die Lötbereiche bilden können, wobei sich der Sammelkasten durch Mittel zur Kontaktsicherung auszeichnet, mittels welchen in den Lötbereichen ein kritisches Entfernen der Kontaktflächen voneinander verhindert wird.

Zwar ist es aus dem Stand der Technik bekannt, miteinander zu verlötende Formteile eines Sammelkastens, wie etwa ein Rohrboden und ein Kastenteil, miteinander vorzufixieren, so dass die beiden Formteile vor dem eigentlichen dauerhaften Zusammenfügen gut handbar sind und die Gefahr eines Auseinanderfallens des vorfixierten Sammelkastens verringert ist. Jedoch kann mittels einer derartigen herkömmlichen Vorfixierung nicht betriebssicher gewährleistet werden, dass die miteinander zu verlötenden Kontaktflächen in den eigentlichen Lötbereichen auch derart eng und gut aneinander liegen, dass sich dort eine qualitativ hochwertige Lötverbindung zwischen den zu verlötenden Formbauteilen des Sammelkastens ausbilden kann. Eine nicht optimale Lötverbindung kann drastisch die Festigkeit des Sammelkastens reduzieren, insbesondere die Beständigkeit des Sammelkastens gegenüber hohen Innendrücken, so dass etwa auch der Berstdruck des Sammelkastens wesentlich reduziert ist. Selbst wenn die zu verlötenden Formbauteile des Sammelkastens zuvor während der Vorfixierung aneinander gepresst wurden, kann auf Grund von Fertigungsungenauigkeiten bei der Herstellung der Formbauteile nicht garantiert werden, dass diese an ihren Kontaktflächen immer ausreichend aneinander liegen können. Selbst wenn sie bei der Vorfixierung noch ausreichend aneinander liegen, kann es insbesondere bei einer Erwärmung hinsichtlich eines Lötprozesses dazu kommen, dass sich zwei einen Lötbereich bildende Kontaktflächen kritisch voneinander entfernen, so dass sich dort keine ausreichende Lötverbindung bilden kann.

Mittels der erfindungsgemäßen Mittel zur Kontaktsicherung ist die Gefahr jedoch drastisch verringert, dass sich zwei einen Lötbereich bildende Kontaktflächen kritisch voneinander entfernen. Hierdurch ist gewährleistet, dass der Sammelkasten besonders druckstabil ist. Dies ist besonders im Hinblick auf Kondensatoren vorteilhaft, da bei diesen oftmals Kälteprozesse mit hohen Drücken beherrscht werden müssen.

Der Begriff "Kontaktfläche" beschreibt Flächen des Rohrbodens bzw. des Kastenteils, im Allgemeinen also des Sammelkastens, die aneinander liegend Lötbereiche bereitstellen können, in welchen eine Lötverbindung zwischen dem Rohrboden und dem Kastenteil ausgebildet werden sollen.

Der Begriff "Lötbereiche" beschreibt vorliegend diejenigen Bereiche der Kontaktflächen, an welchen Formbauteile des Sammelkastens mittels Lötverbindungen miteinander verlötet werden sollen. In diesem Zusammenhang versteht es sich, dass nicht alle Kontaktflächen zwischen den Formbauteilen zwangsläufig Lötbereiche ausbilden müssen.

Die Mittel zur Kontaktsicherung sind an einem Längstrennwandbereich des Sammelkastens angeordnet. Ein solcher Längstrennwandbereich kann den Sammelkasten in zwei Hauptkanäle unterteilen. Insbesondere eignet er sich hierdurch hervorragend zum Platzieren von Kontaktflächen sowohl an dem Rohrboden als auch an dem Kastenteil des Sammelkastens, wobei die Druckbeständigkeit des Sammelkastens besonders hoch sein kann, wenn der Rohrboden und das Kastenteil dort miteinander verlötet sind.

Konstruktiv einfach können die Kontaktsicherungsmittel bereitgestellt werden, da die Mittel zu Kontaktsicherung innerhalb der Lötbereiche angeordnet sind. Zwar verkleinert sich hierdurch der jeweilige Lötbereich, jedoch kann dies mit einer besseren Lötverbindung ausgeglichen werden. Insbesondere, wenn nicht der gesamte Lötbereich für die Erfüllung der Festigkeitsanforderungen erforderlich ist.

Die Qualität der Lötverbindungen an den Lötbereichen des Sammelkastens wird dadurch erhöht, dass die Mittel zur Kontaktsicherung Lötinitialisierungsgebilde aufweisen. Derartige Lötinitialisierungsgebilde können besonders betriebssicher einen Kontakt zwischen ersten Kontaktflächen und zweiten Kontaktflächen gewährleisten, von denen ausgehend sich eine Lötverbindung ausgezeichnet ausbilden kann.

Auch weisen die Mittel zur Kontaktsicherung Erhebungen innerhalb der ersten Kontaktflächen auf.

Ferner weisen die Mittel zur Kontaktsicherung Senken innerhalb der zweiten Kontaktflächen auf.

Da die Erhebungen der Mittel zur Kontaktsicherung und Senken der Mittel zur Kontaktsicherung formschlüssig miteinander verbunden sind, können Kontaktflächen an Lötbereichen besonders betriebssicher aneinander liegend gehalten werden.

Des Weiteren weisen die Mittel zur Kontaktsicherung eine Zapfen-Nabe-Verbindung auf.

Durchdringen die Mittel zur Kontaktsicherung den Rohrboden oder den Deckel können zusätzlich Pressverbindungen von außen an innenliegenden Lötbereichen hergestellt werden, wodurch eine besonders enge Pressung der ersten und zweiten Kontaktflächen zueinander gewährleistet werden kann.

Dabei wird ein Zapfen eines Rohrbodens in eine Nabe, die etwa als Durchgangsbohrung an einem Kastenteil ausgebildet sein kann, derart eingesteckt, dass ein freies Ende des Zapfens von der Außenseite eines Sammelkastens her zugänglich ist, so dass der Zapfen in der Nabe von außen verpresst werden kann. Insofern kann eine besonders eng anliegende Kontaktfixierung erzielt werden.

Da die Mittel zur Kontaktsicherung entlang einer Längsachse des Sammelkastens zueinander beabstandet angeordnet sind, können sich zwischen den einzelnen Kontaktsicherungsmitteln an den Kontaktflächen zusätzliche Lötbereiche ausbilden, so dass der Rohrboden und das Kastenteil hinreichend großflächig miteinander verlötet werden können.

In diesem Zusammenhang wird die Aufgabe auch von einem Wärmeübertrager, insbesondere von einem Kondensator, eines Kraftfahrzeuges mit einem Wärmeübertragerblock und mit Sammelkästen gelöst, bei welchen Kühlrohre des Wärmeübertragers in die Sammelkästen münden, wobei sich der Wärmeübertrager dadurch auszeichnet, dass er einen Sammelkasten nach einem der hier erläuterten Merkmalskombinationen umfasst.

Weitere Vorteile, Ziele und Eigenschaften vorliegender Erfindung werden anhand nachfolgender Beschreibung anliegender Zeichnung erläutert, in welcher beispielhaft ein Wärmeübertrager sowie ein Rohrboden und ein Kastenteil eines Sammelkastens des Wärmeübertragers dargestellt sind.

Es zeigt
- Figur 1: schematisch eine Ansicht eines Wärmeübertragers mit seitlich angeordneten Sammelkästen,
- Figur 2: schematisch eine perspektivische Ansicht eines Rohrbodens mit Mitteln zur Kontaktsicherung in Gestalt von Zapfen im Bereich einer Längstrennwand eines Sammelkastens,
- Figur 3: schematisch eine perspektivische Ansicht eines Kastenteils mit Mitteln zur Kontaktsicherung in Gestalt von Durchgangslöchern im Bereich der Längstrennwand eines Sammelkastens,
- Figur 4: schematisch eine perspektivische Ansicht eines Sammelkastens mit dem Rohrboden aus der Figur 1 und mit dem Kastenteil aus der Figur 3 und mit zusätzlichen Vorfixierlaschen,
- Figur 5: schematisch eine weitere perspektivische Ansicht des Sammelkastens aus der Figur 4 mit umgebogenen und fixierten Vorfixierlaschen,
- Figur 6: schematisch nochmals eine perspektivische Ansicht des Sammelkastens aus den Figuren 4 und 5 mit verpressten Kontaktsicherungsmittel,
- Figur 7: schematisch einen Querschnitt des Sammelkastens aus den Figuren 4 bis 6 im Bereich verpresster Kontaktsicherungsmittel, und
- Figur 8: schematisch einen Längsschnitt des Sammelkastens im Bereich verpresster Kontaktsicherungsmittel.

Der in der Figur 1 beispielhaft gezeigte Wärmeübertrager 1 kann etwa in Kraftfahrzeugen eingesetzt werden, um Kühlmittel eines Verbrennungsmotors (hier nicht gezeigt) zu kühlen. Der Wärmeübertrager 1 umfasst ein Kühlernetz 2, an welchem ein Kühlmitteleinlaufkasten 3 und ein Kühlmittelablaufkasten 4 angeordnet sind. Zwischen den beiden Kühlmittelkästen 3 und 4 verlaufen Kühlmittelrohre 5 (hier nur exemplarisch beziffert), so dass ein zu kühlendes Kühlmittel von dem Kühlmitteleinlaufkasten 3 zu dem Kühlmittelablauflasten 4 fließen kann. Um eine Wärmeableitung der dem Kühlmittel innewohnenden Wärmeenergie wesentlich zu verbessern, sind in diesem Ausführungsbeispiel zwischen den einzelnen Kühlmittelrohren 5 Kühlrippenwellen 6 angeordnet, die sich von dem Kühlmitteleinlaufkasten 3 bis zu dem Kühlmittelablaufkasten 4 erstrecken. Jede der Kühlrippenwellen 6 stellt eine Vielzahl an Kühlrippen 7 an dem Wärmeübertrager 1 zur Verfügung. Mittels der zur Verfügung gestellten Kühlrippen 7 wird die Gesamtableitfläche für Wärmeenergie des Wärmeübertragers 1 auf vorteilhafte Weise erhöht, wodurch wiederum die Kühlleistung des Wärmeübertragers 1 verbessert werden kann. In der Mitte des Wärmeübertragers 1 ist ein vertikal verlaufender Haltesteg 8 vorgesehen, mittels welchem die Kühlrohre 5 zusätzlich gehalten werden können.

Sowohl der Kühlmitteleinlaufkasten 3 als auch der Kühlmittelablaufkasten 4 sind jeweils aus einem gebogenen Rohrboden 9 und einem gebogenen Kastenteil 10 zusammengesetzt (hier nur hinsichtlich des Kühlmitteleinlaufkastens 3 beziffert).

Der Rohrboden 9 und das Kastenteil 10 sind an einer Naht 11 flüssigkeitsdicht miteinander verpresst und an der Oberseite 12 mit einem ersten Verschluss 13 und an der Unterseite 14 mit einem weiteren Verschluss 15 verschlossen. Im Bereich der Oberseite 12 verfügt der Kühlmitteleinlaufkasten 3 zudem über einen Kühlmittelzulauf 16, während der Kühlmittelablaufkasten 4 im Bereich der Unterseite 14 einen Kühlmittelablauf 17 aufweist.

Der jeweilige gebogene Rohrboden 9 des Kühlmitteleinlaufkastens 3 bzw. des Kühlmittelablaufkastens 4 ist gegenüber den einzelnen Kühlmittelrohren 5 derart angeordnet, dass die Kühlmittelrohre 5 im Wesentlichen in einem rechten Winkel 18 zu der Längserstreckung 19 ausgerichtet sind.

Während der Kühlmittelzulauf 16 bzw. der Kühlmittelablauf 17 jeweils an dem entsprechenden Kastenteil 10 vorgesehen sind, kommunizieren die Kühlmittelrohre 5 mit dem jeweiligen gebogenen Rohrboden 9 des Kühlmitteleinlaufkastens 3 bzw. des Kühlmittelablaufkastens 4, indem sie Durchzüge 20 des gebogenen Rohrbodens 9 durchstoßen. Die Durchzüge 20 sind entlang der Längserstreckung 19 an einem Bodenbereich des Rohrbodens 9 angeordnet.

Der Kühlmitteleinlaufkasten 3 und der Kühlmittelablaufkasten 4 können im Allgemeinen als Sammelkästen 21 bezeichnet werden, die im Wesentlichen jeweils aus einem Rohrboden 9 und einem Kastenteil 10 zusammengesetzt sind, wie sie im Nachfolgenden beispielhaft beschrieben sind.

Der in der Figur 2 gezeigte Rohrboden 9 weist an seinen länglichen Rändern 22 eine Vielzahl an Vorfixierlaschen 23 auf.

Entlang seiner Rohrbodenmittelachse 24 erstreckt sich ein Längstrennwandbereich 25 der Sammelkästen 21. In diesem Längstrennwandbereich 25 weist der Rohrboden 9 erste Kontaktflächen 26 (hier nur exemplarisch beziffert) auf, die mit zweiten Kontaktflächen 27 (hier nur exemplarisch beziffert) des Kastenteils 10 (siehe Figur 3) Lötbereiche 28 der Sammelkästen 21 ausbilden können. Hierzu können die ersten Kontaktflächen 26 und die zweiten Kontaktflächen 27 in geeigneter und bekannter Weise mit Lot (hier nicht beziffert) versehen sein.

An jeder der ersten Kontaktflächen 26 des Rohrbodens 9 sind Kontaktsicherungszapfen 29 von Mitteln 30 zur Kontaktsicherung der Sammelkästen 21 angeordnet. Dementsprechend sind die zweiten Kontaktflächen 27 mit Kontaktsicherungsnaben 31 in Form von Durchgangslöchern 32 der Mittel 30 zur Kontaktsicherung ausgestattet. Die Mittel 30 zur Kontaktsicherung umfassen also einerseits die Kontaktsicherungszapfen 29 und andererseits die Kontaktsicherungsnaben 31.

Ist das Kastenteil 10 in den Rohrboden 9 gemäß den Figuren 4 bis 6 ordnungsgemäß eingelegt, sind die Kontaktsicherungszapfen 29 des Rohrbodens 9 in den Kontaktsicherungsnaben 31 des Kastenteils 10 vorteilhaft angeordnet, und zwar derart, dass die Kontaktsicherungszapfen 29 die Kontaktsicherungsnaben 31, in Gestalt der Durchgangslöcher 32, durchstoßen können, wie besonders gut nach den Darstellungen der Figuren 7 und 8 erkennbar ist.

Da die Kontaktsicherungszapfen 29 die zweiten Kontaktflächen 27 des Kastenteils 10 durchdringen können, bilden die vorliegenden Mittel 30 zur Kontaktsicherung zugleich Lötinitialisierungsgebilde 33 aus, mittels welchen immer ein Kontaktbereich 34, wenn auch nur ein kleiner Kontaktbereich, zwischen den ersten Kontaktflächen 26 und den zweiten Kontaktflächen 27 ausgebildet ist. Dies trifft selbst dann zu, wenn Bereiche der ersten Kontaktflächen 26 und zweiten Kontaktflächen 27 sich nicht berührend gegenüber liegen.

Dies liegt daran, dass die Kontaktsicherungszapfen 29 Erhebungen 35 innerhalb der ersten Kontaktflächen 26 und die Kontaktsicherungsnaben 31 Senken 36 innerhalb der zweiten Kontaktflächen 27 bilden.

Allein dieses Anordnen der Erhebungen 35 und Senken 36 zueinander bedingt bereits eine sehr gute Kontaktsicherung der ersten Kontaktflächen 26 und der zweiten Kontaktflächen 27 zueinander, so dass sich in den Lötbereichen 28 betriebssicher immer sehr gute Lötverbindungen ausbilden können, wodurch wiederum die Sammelkästen 21 insgesamt sehr druckstabil sind und sich darüber hinaus durch einen hohen Berstdruck auszeichnen.

Da die Mittel 30 zur Kontaktsicherung diesbezüglicher Erhebungen 35 und Senken 36 zusätzlich formschlüssig miteinander verbunden sind, indem die Kontaktsicherungszapfen 29 mit den Kontaktsicherungsnaben 31 verpresst werden, ist eine besonders innige Berührung der ersten Kontaktflächen 26 und der zweiten Kontaktflächen 27 gewährleistet (siehe insbesondere Figuren 6 bis 8).

Hierbei sind auch verpresste und damit besonders feste Zapfen-Nabe-Verbindungen 37 mittels der Mittel 30 zur Kontaktsicherung an den Sammelkästen 21 bereitgestellt.

Damit insbesondere im Längstrennwandbereich 25 der Sammelkästen 21 trotz der Mittel 30 zur Kontaktsicherung genügend große Kontaktflächen 26 und 27 zum Ausbilden der Lotbereiche 28 zur Verfügung stehen, sind die Mittel 30 zur Kontaktsicherung jeweils um einen Abstand 38 (exemplarisch nur hinsichtlich der Figur 6 eingezeichnet) voneinander beabstandet angeordnet.

### Bezugsziffernliste

- 1: Wärmeübertrager
- 2: Kühlernetz
- 3: Kühlwassereinlaufkasten
- 4: Kühlwasserablaufkasten
- 5: Kühlwasserrohre
- 6: Kühlrippenwellen
- 7: Kühlrippen
- 8: Haltesteg
- 9: Rohrboden
- 10: Kastenteil
- 11: Naht
- 12: Oberseite
- 13: erster Verschluss
- 14: Unterseite
- 15: weiterer Verschluss
- 16: Kühlwasserzulauf
- 17: Kühlwasserablauf
- 18: rechter Winkel
- 19: Längserstreckung
- 20: Durchzüge
- 21: Sammelkästen
- 22: längliche Ränder
- 23: Vorfixierlaschen
- 24: Mittelachse
- 25: Längstrennwandbereich
- 26: erste Kontaktflächen
- 27: zweite Kontaktflächen
- 28: Lötbereichen
- 29: Kontaktsicherungszapfen
- 30: Mittel zur Kontaktsicherung
- 31: Kontaktsicherungsnaben
- 32: Durchgangslöcher
- 33: Lötinitialisierungsgebilde
- 34: Kontaktbereiche
- 35: Erhebungen
- 36: Senken
- 37: Zapfen-Nabe-Verbindung
- 38: Abstand

## Patentansprüche

1. Sammelkasten (3, 4, 21), insbesondere eines Wärmeübertragers (1) eines Kraftfahrzeuges, mit einem Rohrboden (9) umfassend erste Kontaktflächen (26), mit einem Kastenteil (10) umfassend zweite Kontaktflächen (27), bei welchem der Rohrboden (9) und das Kastenteil (10) an Lötbereichen (28) miteinander verlötet sind, und bei welchem die ersten Kontaktflächen (26) und die zweiten Kontaktflächen (27) die Lötbereiche (28) bilden können, mit Mitteln (30) zur Kontaktsicherung, mittels welchen in den Lötbereichen (28) ein kritisches Entfernen der Kontaktflächen (26, 27) voneinander verhindert wird, wobei die Mittel (30) zur Kontaktsicherung an einem Längstrennwandbereich (25) des Sammelkastens (3, 4, 21) angeordnet sind und die Mittel (30) zur Kontaktsicherung innerhalb der Lötbereiche (28) angeordnet sind, wobei die Mittel (30) Kontaktsicherungszapfen (29) des Rohrbodens (9) und Kontaktsicherungsnaben (31) des Kastenteils (10) sind, die miteinander verpresst sind, wobei die Mittel (30) zur Kontaktsicherung Lötinitialisierungsgebilde (33) aufweisen, wobei die Kontaktsicherungszapfen (29) Erhebungen (35) innerhalb der ersten Kontaktflächen (26) und die Kontaktsicherungsnaben (31) Senken (36) innerhalb der zweiten Kontaktflächen (27) bilden, wobei die Erhebungen (35) der Mittel (30) zur Kontaktsicherung und die Senken (36) der Mittel (30) zur Kontaktsicherung formschlüssig miteinander verbunden sind, wobei die Kontaktsicherungszapfen (29) die Kontaktsicherungsnaben (31) durchstoßen und wobei der Rohrboden (9) an seinen länglichen Rändern eine Vielzahl von Vorfixierlaschen (23) aufweist.

2. Sammelkasten (3, 4, 21) nach Anspruch 1, **dadurch gekennzeichnet, dass** die Mittel (30) zur Kontaktsicherung entlang einer Längsachse (24) des Sammelkastens (21) zueinander beabstandet angeordnet sind.

3. Wärmeübertrager (1), insbesondere Kondensator, eines Kraftfahrzeuges mit einem Wärmeübertragerblock (2) und mit Sammelkästen (3, 4, 21), bei welchem Kühlrohre (5) des Wärmeübertragerblocks (2) in die Sammelkästen (3, 4, 21) münden, **gekennzeichnet durch** einen Sammelkasten (3, 4, 21) nach einem der vorhergehenden Ansprüche.

## Claims

1. A collecting box (3, 4, 21), in particular of a heat exchanger (1) of a motor vehicle, with a pipe bottom (9) comprising first contact surfaces (26), with a box part (10) comprising second contact surfaces (27), wherein the pipe bottom (9) and the box part (10) are soldered to one another on soldering areas (28), and wherein the first contact surfaces (26) and the second contact surfaces (27) are capable of forming the soldering areas (28), with means (30) for contact stability, by means of which a critical detachment of the contact surfaces (26, 27) from each other is prevented in the soldering areas (28), wherein the means (30) for contact stability are arranged on a longitudinal partition wall portion (25) of the collecting box (3, 4, 21) and the means (30) for contact stability are arranged within the soldering areas (28), wherein the means (30) are contact stability pins (29) of the pipe bottom (9) and contact stability hubs (31) of the box part (10) which are pressed together, wherein the means (30) for contact stability have soldering initialisation structures (33), wherein the contact stability pins (29) form elevations (35) within the first contact surfaces (26) and the contact stability hubs (31) form depressions (36) within the second contact surfaces (27), wherein the elevations (35) of the means (30) for contact stability and the depressions (36) of the means (30) for contact stability are positively connected with one another, wherein the contact stability pins (29) penetrate the contact stability hubs (31) and wherein the pipe bottom (9) has a plurality of pre-fastening flaps (23) on its longitudinal edges.

2. The collecting box (3, 4, 21) according to claim 1, **characterised in that** the means (30) for contact stability are arranged along a longitudinal axis (24) of the collecting box (21) in a spaced-apart manner.

3. A heat exchanger (1), in particular a capacitor, of a motor vehicle, with a heat exchanger block (2) and with collecting boxes (3, 4, 21), wherein cooling pipes (5) of the heat exchanger block (2) end in the collecting boxes (3, 4, 21), **characterised by** a collecting box (3, 4, 21) according to one of the preceding claims.

## Revendications

1. Bac collecteur (3, 4, 21), en particulier d'un échangeur de chaleur (1) d'un véhicule automobile, ayant un plateau à tubes (9) comprenant des premières surfaces de contact (26), ayant une partie de bac (10) comprenant des deuxièmes surfaces de contact (27), bac collecteur dans lequel le plateau à tubes (9) et la partie de bac (10) sont soudés l'un à l'autre au niveau de zones de brasage (28), et dans lequel les premières surfaces de contact (26) et les deuxièmes surfaces de contact (27) peuvent former les zones de brasage (28), avec des moyens (30) servant à la sécurité de contact, moyens avec lesquels, dans les zones de brasage (28), est empêché un éloignement critique des surfaces de contact (26, 27) s'écartant l'une de l'autre, où les moyens (30) servant à la sécurité de contact sont disposés au niveau d'une zone de paroi de séparation longitudinale (25) du bac collecteur (3, 4, 21), et les moyens (30) servant à la sécurité de contact sont disposés à l'intérieur des zones de brasage (28), où les moyens (30) sont des tourillons de sécurité de contact (29) du plateau à tubes (9) et des moyeux de sécurité de contact (31) de la partie de bac (10), lesdits moyens étant compressés ensemble, où les moyens (30) servant à la sécurité de contact présentent des configurations d'initialisation de brasage (33), où les tourillons de sécurité de contact (29) forment des parties en saillie (35) à l'intérieur des premières surfaces de contact (26), et les moyeux de sécurité de contact (31) forment des parties en creux (36) à l'intérieur des deuxièmes surfaces de contact (27), où les parties en saillie (35) des moyens (30) servant à la sécurité de contact et les parties en creux (36) des moyens (30) servant à la sécurité de contact sont assemblées les unes aux autres par complémentarité de forme, où les tourillons de sécurité de contact (29) traversent les moyeux de sécurité de contact (31), et où le plateau à tubes (9) présente, au niveau de ses bords longitudinaux, une multiplicité de pattes de préfixation (23).

2. Bac collecteur (3, 4, 21) selon la revendication 1, **caractérisé en ce que** les moyens (30) servant à la sécurité de contact sont disposés en étant espacés les uns des autres, le long d'un axe longitudinal (24) du bac collecteur (21).

3. Echangeur de chaleur (1), en particulier condenseur, d'un véhicule automobile, ayant un bloc d'échangeur de chaleur (2) et ayant des bacs collecteurs (3, 4, 21), échangeur de chaleur dans lequel des tubes de refroidissement (5) du bloc d'échangeur de chaleur (2) débouchent dans les bacs collecteurs (3, 4, 21), **caractérisé par** un bac collecteur (3, 4, 21) selon l'une quelconque des revendications précédentes.
